# EUROPÄISCHE PATENTANMELDUNG

(11) **EP 1 388 639 A1**
(43) Veröffentlichungstag der Anmeldung: **11.02.2004**
(21) Anmeldenummer: 03018097.0
(22) Anmeldetag: 08.08.2003
(51) Int. Cl.: E06C 7/18, E06C 9/02

(54) **Aufstiegsluke an Rohrbrücken**

(30) Priorität: 10.08.2002 DE 10236839
(71) Anmelder: Sachtleben Chemie GmbH, 47198 Duisburg (DE)
(72) Erfinder: Neumann, Holger, 46509 Xanten (DE)
(74) Vertreter: Scherzberg, Andreas, Dr.

(57) **Zusammenfassung**

Die Erfindung betrifft eine Aufstiegsluke (1) an Rohrbrücken (2), wobei die Aufstiegsluke (1) in Schließstellung ein Begehen der Rohrbrücke (2) erlaubt und in Offenstellung ein Ein- und Absteigen in/aus der Rohrbrücke (2) ermöglicht und unterhalb der Aufstiegsluke (1) eine Steigeleiter (4) angeordnet ist.

Zur Verbesserung der Sicherheit wird vorgeschlagen, dass an der Aufstiegsluke (1) ein verstellbarer Sicherheitsbügel (3) angeordnet ist, dessen Offenstellung mit der Schließstellung der Aufstiegsluke (1) gekoppelt ist und dessen Schließstellung mit der Offenstellung der Aufstiegsluke (1) gekoppelt ist.

## Beschreibung

Die Erfindung betrifft eine Aufstiegsluke an Rohrbrücken nach dem Oberbegriff des Anspruchs 1.

Rohrbrücken werden in der Industrie zur Wartung und Reparatur hochverlegter Rohre benötigt. Sie bestehen in der Regel aus Stahlrosten, die hintereinander angeordnet sind und so ein Begehen der Rohrbrücken erlauben. Um diese Rohrbrücken besteigen zu können, ist in dieser eine Aufstiegsluke als Klappe angeordnet, die zu einer Steigeleiter führt.

Beim Aufstieg auf die Rohrbrücke klettert die Person die Steigeleiter hoch und öffnet die Klappe mit der Hand. Wird die Klappe nicht festgehalten, sondern nur aufgestoßen, fällt die Klappe wieder zu und schlägt gegen die einsteigende Person. Dadurch kann es leicht zu Verletzungen der einsteigenden Person kommen.

Beim Abstieg von der Rohrbrücke öffnet die Person die Klappe ebenfalls mit der Hand. Hierbei muss die Klappe festgehalten werden, sonst fällt sie wieder zu. Wird die Klappe nicht festgehalten, sondern aufgestoßen, fällt sie wieder zu und kann dabei die absteigende Person verletzen.

Nachteile der bekannten Konstruktion:
- Verletzungen der Körperteile (Kopf, Nacken, Rücken oder Finger) durch Öffnen oder Schließen der Aufstiegsklappe (Aufstiegklappe fällt zu)
- Sicherer Halt auf der Steigeleiter durch Öffnen (von Hand) der Aufstiegsklappe ist nicht gewährleistet.
- Sicherheitsbügel können geöffnet und am Geländer fixiert werden.
- Aufstiegsklappe kann geöffnet und festgebunden werden.

Der Erfindung liegt die Aufgabe zu Grunde, eine Aufstiegsluke an Rohrbrücken so zu verbessern, dass Verletzungen durch Öffnen und Schließen der Aufstiegsluke vermieden werden und ein Einsteigen in die Rohrbrücke bzw. Aussteigen insgesamt sicherer wird.

Erfindungsgemäß wird diese Aufgabe dadurch gelöst, dass an der Aufstiegsluke ein verstellbarer Sicherheitsbügel angeordnet ist, dessen Offenstellung mit der Schließstellung der Aufstiegsluke gekoppelt ist und dessen Schließstellung mit der Offenstellung der Aufstiegsluke gekoppelt ist.

Vorteilhafterweise verhindert der Sicherheitsbügel in der Schließstellung ein Überqueren der Aufstiegsluke.

In bevorzugter Ausführungsform besteht der Sicherheitsbügel aus einem ersten und einem zweiten Bügel, wobei der erste Bügel vor der Aufstiegsluke und der zweite Bügel hinter der Aufstiegsluke angeordnet ist und beide Bügel in ihrer Bewegung gekoppelt sind.

Dies hat den Vorteil, dass die Aufstiegsluke von den beiden Bügeln des Sicherheitsbügels eingerahmt ist.

Erfindungsgemäße Vorteile der neuen Konstruktion:
- keine Verletzungen der Körperteile (Kopf, Nacken, Rücken o. Finger), weil die geöffnete Aufstiegsluke nicht zufallen kann
- sicherer Halt auf der Steigeleiter und sicherer Ein-/Abstieg in-/aus Rohrbrücken durch offene Aufstiegsluke
- wenn die Sicherheitsbügel geöffnet werden, ist die Aufstiegsluke geschlossen
- wenn die Aufstiegsluke geöffnet wird, sind die Sicherheitsbügel geschlossen

Weitere Merkmale der Erfindung ergeben sich aus den Figuren, die nachfolgend beschrieben sind.

Die Fig. 1 zeigt eine Rohrbrücke 2, die eine Aufstiegsluke 1 aufweist. Oberhalb der Aufstiegsluke 1 ist ein Sicherheitsbügel 3 angeordnet, der von einer Schließstellung in eine Offenstellung verstellt werden kann. Hierbei ist der Sicherheitsbügel 3 mit der Aufstiegsluke gekoppelt, so dass beim Bewegen des Sicherheitsbügels 3 die Aufstiegsluke mit bewegt wird. Befindet sich der Sicherheitsbügel 3 in der Offenstellung (siehe Fig. 1), so ist die Aufstiegsluke 1 in der Schließstellung.

Fig. 2 zeigt den Sicherheitsbügel in der Schließstellung, d. h. die Aufstiegsluke 1 befindet sich in der Offenstellung und eine Person kann von der Steigeleiter 4 auf die Rohrbrücke 2 steigen.

Damit die Bewegung des Sicherheitsbügels 3 mit der Bewegung der Aufstiegsluke gekoppelt ist, ist die Aufstiegsluke 1 an einer ihrer Stirnseiten einseitig gelagert und über ein Gestänge mit dem Sicherheitsbügel 3 gekoppelt.

Der Sicherheitsbügel 3 besteht aus einem ersten Bügel 3a und einem zweiten Bügel 3b. Beide Bügel 3a, 3b sind in ihrer Bewegung gekoppelt. Die Aufstiegsluke 1 ist zwischen den zwei Bügeln 3a, 3b angeordnet, so dass bei geschlossenen Bügeln 3a, 3b die Aufstiegsluke 1 nicht betreten werden kann.

Ein Aufstieg in die Rohrbrücke 2 geschieht folgendermaßen:

Die Person klettert die Steigeleiter 4 hoch und steigt durch die geöffnete Aufstiegsluke 1 in die Rohrbrücke 2 zwischen die beiden Bügel 3a, 3b des Sicherheitsbügels 3 ein. Anschließend öffnet die Person den Sicherheitsbügel 3, der gleichzeitig die Aufstiegsluke 1 schließt. Nach der Durchquerung des Sicherheitsbügels 3 schließt die Person den Sicherheitsbügel 3, wobei gleichzeitig die Aufstiegsluke 1 wieder geöffnet wird. Die Person kann anschließend die Rohrbrücke 2 begehen.

Ein Abstieg aus der Rohrbrücke 2 geschieht folgendermaßen:

Die Person befindet sich in der Rohrbrücke 2 vor dem Sicherheitsbügel 3. Die Person öffnet den Sicherheitsbügel 3 und die Aufstiegsluke 1 schließt sich. Nach der Durchquerung des Sicherheitsbügels 3 schließt die Person diesen und die Aufstiegsluke 1 befindet sich wieder im geöffneten Zustand. Die Person kann dann die Steigeleiter 4 nach unten klettern.

## Patentansprüche

1. Aufstiegsluke (1) an Rohrbrücken (2), wobei die Aufstiegsluke (1) in Schließstellung ein Begehen der Rohrbrücke (2) erlaubt und in Offenstellung ein Einund Absteigen in/aus der Rohrbrücke (2) ermöglicht und unterhalb der Aufstiegsluke (1) eine Steigeleiter (4) angeordnet ist, **dadurch gekennzeichnet, dass** an der Aufstiegsluke (1) ein verstellbarer Sicherheitsbügel (3) angeordnet ist, dessen Offenstellung mit der Schließstellung der Aufstiegsluke (1) gekoppelt ist und dessen Schließstellung mit der Offenstellung der Aufstiegsluke (1) gekoppelt ist.

2. Aufstiegsluke nach Anspruch 1, **dadurch gekennzeichnet, dass** der Sicherheitsbügel (3) in der Schließstellung ein Überqueren der Aufstiegsluke (1) verhindert.

3. Aufstiegsluke nach Anspruch 1 oder 2, **dadurch gekennzeichnet, dass** der Sicherheitsbügel (3) aus einem ersten (3a) und einem zweiten Bügel (3b) besteht, wobei der erste Bügel (3a) vor der Aufstiegsluke (1) und der zweite Bügel (3b) hinter der Aufstiegsluke (1) angeordnet ist und beide Bügel (3a, 3b) in ihrer Bewegung gekoppelt sind.
